# FASCICULE DE BREVET EUROPEEN

(11) **EP 0 114 134 B1**
(45) Date de publication et mention de la délivrance du brevet: **19.11.1987**
(21) Numéro de dépôt: 84400049.7
(22) Date de dépôt: 10.01.1984
(51) Int. Cl.: A61G 5/00

(54) **Véhicule à plateau élévateur, notamment pour handicapés physiques**
Fahrzeug mit Hebebühne, insbesondere für Körperbehinderte
Vehicle with a lifting platform, in particular for the physically handicapped

(30) Priorité: 11.01.1983 FR 8300342
(43) Date de publication de la demande: 25.07.1984
(73) Titulaire: GATEAU INTERNATIONAL, Société dite, F-85800 Saint-Gilles Croix de Vie (FR)
(72) Inventeur: Gateau, Marc, F-85220 Coex (FR)
(74) Mandataire: Moncheny, Michel

## Description

La présente invention est relative à un véhicule du type à plateau élévateur particulièrement adapté pour permettre le chargement facile d'engins roulants sur des sols à peu près plans, inclinés ou présentant des inégalités, et elle concerne plus particulièrement un véhicule permettant un accès facile à des personnes physiquement handicapées et notamment à des paraplégiques utilisant des fauteuils roulants et notamment des fauteuils roulants sans moteur.

On connaît déjà des véhicules automobiles adaptés pour être utilisés par des paraplégiques et dont la porte arrière ouvrante permet l'accès au moyen d'un plan incliné, le fauteuil roulant étant amené devant les commandes du véhicule pour servir de siège de conducteur en étant mécaniquement immobilisé à cet emplacement.

Ces véhicules présentent un inconvénient important en ce sens que le franchissement du plan incliné par l'utilisateur représente un effort extrêmement pénible en raison de l'inclinaison et de la longueur de la rampe. En outre, si le sol est inégal, la rampe peut ne reposer sur celui-ci que par un point de sa longueur, ce qui en rend le franchissement impossible en raison d'une part, de l'intervalle existant entre le bord inférieur de la rampe et le sol, et d'autre part, du fait que la rampe se trouve alors en position de bascule.

En outre, les véhicules de ce type connus jusqu'à présent doivent être réalisés spécialement, ce qui rend leur prix prohibitif.

On connaît également (Document NL-A-6400375) un véhicule dont le plancher constitue un plateau relié à la structure du véhicule par des biellettes formant des parallélogrammes articulés qui peut être abaissé et relevé au moyen d'un vérin. Un tel agencement est très rudimentaire et peu fiable et ne peut donc être mis en oeuvre de façon industrielle. En outre, il assure au plateau un déplacement rigoureusement parallèle à lui-même, de sorte qu'il ne peut s'adapter aux inégalités du terrain ni même à une inclinaison locale.

Dans un autre véhicule connu (Document GB-A-958128) un plateau élévateur est commandé par un mécanisme à câble qui permet de l'élever et de l'abaisser tandis qu'un système de guidage maintient constante l'orientation du plateau qui ne peut par suite reposer de manière sûre et stable que sur un sol parallèle à sa position d'origine.

L'invention a pour but de remédier à ces inconvénients en fournissant un dispositif élévateur pour véhicule à traction avant, pouvant équiper de façon industrielle des véhicules automobiles de série du type à traction avant, sans modifications importantes de ceux-ci et par conséquent peu coûteux, et permettant le chargement facile d'un engin roulant et en particulier d'un fauteuil pour handicapé physique même sur un terrain incliné et non plant.

L'invention a pour objet à cet effet un véhicule automobile du type à traction avant et à plateau élévateur, qui comporte un plateau élévateur qui est situé dans une ouverture du plancher entre deux longerons lateraux du châssis et qui est constitué par une portion plane du plancher du véhicule, articulée par ou grâce à des moyens de guidage pour le retour du plateau dans l'ouverture et qui sont orientables entre deux longerons latéraux du châssis portant chacun une roue arrière, et dont le bord transversal arrière est situé'en arrière de l'axe des roues arrière du véhicule tandis que son bord opposé est situé entre l'axe des roues avant et celui des roues arrière, et un mécanisme élévateur, caractérisé en ce que le mécanisme élévateur comporte des câbles souples et en ce que les moyens de guidage orientables comprennent chacun deux organes coulissant l'un par rapport à l'autre de façon télescopique dont l'un est articulé sur le longeron tandis que l'autre est articulé sur le plateau P.

Suivant un mode de réalisation de l'invention, lesdits moyens de guidage sont articulés sur le plateau au moyen d'articulations universelles.

Grâce à cette disposition, le plateau peut prendre toute inclinaison lui permettant de reposer sur le sol et est cependant obligé de revenir exactement dans le prolongement du plancher lorsqu'il est relevé.

D'autres caractéristiques et avantages de l'invention apparaîtront au cours de la description qui va suivre faite en se référant au dessin annexé donné uniquement à titre d'exemple et dans lequel la Figure unique est une vue schématique en perspective du châssis d'un véhicule auquel est appliquée l'invention.

La référence 1 désigne, dans son ensemble, le châssis d'un véhicule automobile du type à traction avant comportant deux roues avant motrices 2 et deux roues arrière indépendantes 3. Le groupe motopropulseur, les dispositifs de suspension, de direction, etc. ainsi que la carrosserie, et les divers équipements du véhicule n'ont pas été représentés et ne seront pas décrits.

Les roues arrière 3 sont montées d'une façon connue au moyen de bras oscillants au viosinage des extrémités arrière de deux longerons latéraux de gauche et de droite 4a, 4b qui sont réunis vers l'avant par au moins une traverse 5, l'ensemble ayant une forme en U disposé horizontalement avec les roues arrière 3 montées au voisinage des extrémités de ses branches latérales.

L'espace compris entre les longerons latéraux 4a, 4b est rempli par un plateau P constitué par une partie du plancher du véhicule, ayant des dimensions appropriées pour remplir l'intervalle entre les branches 4 et la partie intermédiaire 5 du châssis 1. En d'autres termes, le plateau P s'étend depuis la partie intermédiaire 5 située un peu en arrière de l'axe des roues avant motrices jusqu'à l'extrémité arrière des longerons latéraux 4a, 4b située an arrière de l'axe des roues arrière 3.

Le plateau P est relié au châssis 1 au moyen d'un mécanisme élévateur qui, suivant l'exemple préféré de réalisation de l'invention représenté au dessin comprend un vérin 6 qui peut être mécanique, électrique ou hydraulique dont le cylindre est fixé transversalement au châssis sur la partie transversale 5 de celui-ci, la tige 7 de ce vérin portant à son extrémité un organe 8 de guidage dont la fonction sera décrite plus complètement ci-après, auquel sont reliés quatre câbles souples 9 qui passent autour de quatre galets 10 montés fous sur un axe vertical fixé sur le châssis 1 au droit de l'un des longerons latéraux 4a qui suivant l'exemple représenté est le longeron latéral gauche.

A partir des galets 10, les câbles 9 se séparent en deux groupes de deux parmi lesquels deux câbles 9a, 9b s'étendent vers l'arrière parallèlement au longeron latéral 4a tandis que deux autres câbles 9c et 9d s'étendent transversalement au châssis pour revenir passer autour de deux autres galets 11 montés fous sur un axe vertical fixé à la jonction du longeron latéral droit 4b et de la partie transversale 5 de telle sorte que les deux câbles 9c, 9d puissent s'étendre vers l'arrière le long de ce longeron.

Le câble 9a passe sur un galet 12 monté fou sur un axe horizontal fixé sur le longeron latéral gauche 4a au voisinage du bord avant 13 du plateau P et est fixé sur ce dernier comme représenté en 14.

Le câble 9b s'étend suivant la longueur du longeron 4a jusqu'au voisinage du bord arrière 15 du plateau P et passe sur un galet (non visible au dessin) monté fou sur un axe horizontal comme le galet 12, et l'extrémité du câble est fixé sur le plateau P au voisinage du bord arrière 15 de celui-ci.

D'une façon analogue, les câbles 9c et 9d s'étendent le long du longeron latéral droit 4b du châssis 1, le câble 9c passant sur un galet 16 monté fou sur un axe horizontal et son extrémité étant fixée au voisinage du bord avant 13 du plateau P tandis que le câble 9d s'étend jusqu'au voisinage de l'extrémité arrière du longeron 4b pour passer sur un galet 18 monté fou sur un axe horizontal, son extrémité étant fixée au voisinage du bord arrière 15 du plateau P.

En se référant au dessin sur lequel on a représenté le plateau P en position basse par rapport au châssis, on comprend que lorsque la tige 7 du vérin 6 est rétractée, les quatre câbles 9a, 9b, 9c, 9d sont tirés vers l'arrière en faisant ainsi remonter le plateau P.

On notera enfin que, suivant l'exemple représenté, l'organe de guidage 8 est constitué par un bloc parallèlépipédique dans lequel sont ancrées les extrémités des câbles 9, ce bloc étant maintenu de façon à coulisser en contact avec la partie transversale 5, ce qui l'empêche de tourner autour de l'axe constitué par la tige du piston afin d'empêcher les câbles 9 de se tordre. De préférence, enfin, les galets de renvoi 10,11,12,16,18 sont munis d'un carter pour empêcher les câbles de sortir des gorges des galets.

On comprend également que si le véhicule se trouve sur un terrain non plan, il suffit d'étendre la tige du piston du vérin de façon suffisante pour que le plancher suspendu à ses câbles souples vienne reposer sur le sol, indépendamment de l'assiette du véhicule.

Pour que le plateau P reprenne exactement sa place dans l'ouverture du châssis délimité par ces longerons latéraux, il est préférable que ce plateau soit guidé et il est en conséquence prévu au moins un dispositif de guidage 20 de chaque côté du plateau. Chaque dispositif de guidage comprend un organe rigide qui, suivant l'exemple représenté, est constitué par une tige 21, par exemple en acier, qui est articulée sur le côté du plateau P au moyen d'une articulation universelle 22 représentée schématiquement, l'organe 21 étant monté coulissant dans un organe femelle 23 qui, suivant l'exemple représenté, est constitué par un manchon qui est fixé sur le longeron latéral par une articulation à rotule représenté, est constitué par un manchon qui est fixé sur le longeron latéral par une articulation à rotule représentée en 24 et l'on comprend que ces deux articulations à rotule permettent au plateau de prendre différentes inclinaisons lorsqu'il repose sur un sol inégal tout en le ramenant exactement dans le cadre constitué par les longerons latéraux et la partie transversale 5 pour obturer entièrement l'ouverture du châssis.

Pour éviter toute déformation du châssis sur des inégalités de terrain, il est prévu sur les bords latéraux du plateau P au moins un dispositif de verrouillage 25 au voisinage du bord arrière du plateau, ce dispositif de verrouillage pouvant être mécanique, hydraulique ou électromécanique et comprenant un pêne 26 adapté pour pénétrer dans un trou complémentaire 27 prévu dans le longeron latéral 4'. On comprend que lorsque le plateau est remonté en position haute, les dispositifs de verrouillage 25 rendent solidaires l'un de l'autre les deux longerons 4, 4' de gauche et de droite, assurant ainsi la rigidité de l'ensemble.

Le bord arrière 15 du plateau P comporte un volet articulé 28 de faible largeur, de préférence divisé en deux parties indépendantes et qui permet de supprimer l'obstacle constitué par l'épaisseur du plateau P.

Enfin il est prévu dans les bords latéraux du plateau P des logements correspondant aux emplacements des galets latéraux 12, 16, 18 et des organes de guidage 20 afin que le plateau P puisse reconstituer exactement le plancher du véhicule sans solution de continuité.

La commande du vérin 6 est classique et ne fait pas partie de l'invention, étant assurée par des moyens connus et de préférence par un dispositif de commande à distance, par exemple par infrarouges ou tout autre dispositif de commande à distance classique connu approprié pour que l'utilisateur puisse de son siège, à l'extérieur du véhicule commander l'ouverture de la ou des portes arrière de celui-ci et la descente du plateau, puis effectuer les manoeuvres inverses lorsqu'il a pris place avec son siège au poste de commande du véhicule.

Si on le désire, des organes de commande manuelle peuvent être prévus à l'extérieur du véhicule, au voisinage de l'arrière de celui-ci dans un boîtier pour permettre éventuellement à l'utilisateur de commander lui-même manuellement une séquence des opérations.

## Revendications

1. Véhicule automobile du type à traction avant et à plateau élévateur, comportant un plateau élévateur P qui est situé dans une ouverture du plancher entre deux longerons latéraux (4a, 4b) du châssis (1) portant chacun une roue arrière (3) et qui est constitué par une portion plane du plancher du véhicule qui est articulée sur des moyens de guidage orientables 20 assurant le retour du plateau dans l'ouverture et dont le bord transversal arrière (15) est situé en arrière de l'axe des roues arrière (3) du véhicule tandis que son bord opposé (13) est situé entre l'axe des roues avant (2) et celui des roues arrière (3), et un mécanisme élévateur, caractérisé en ce que le mécanisme élévateur comporte des câbles souples (9a, 9b, 9c, 9d) et en ce que les moyens de guidage orientables (20) comprennent chacun deux organes (21,23) coulissant l'un par rapport à l'autre de façon téléscopique dont l'un (23) est articulé (24) sur le longeron (4a, 4b) tandis que l'autre (21) est articulé (22) sur le plateau P.

2. Véhicule suivant la revendication 1, caractérisé en ce que les moyens de guidage (21,23) sont articulés sur le plateau P au moyen d'articulations universelles (22,24).

3. Véhicule suivant la revendication 2, caractérisé en ce que les organes coulissants des moyens de guidage (20) sont constitués par une tige (21) et un manchon (23).

4. Véhicule suivant la revendication 2, caractérisé en ce que le bord arrière du plateau comporte un volet articulé (28) rabattable divisé transversalement en plusieurs parties.

5. Véhicule suivant l'une quelconque des revendications 1 à 4, caractérisé en ce que le mécanisme élévateur (6, 7, 8, 9) est adapté pour être commandé à distance.

6. Véhicule suivant l'une quelconque des revendications 1 à 4, caractérisé en ce que le plateau P comporte des moyens de verrouillage (25, 26) adaptés pour coopérer avec des moyens complémentaires (27) prévus sur les longerons (4a, 4b).

## Patentansprüche

1. Kraftfahrzeug vom Frontantrieb- und Hebeplattform-Typ, welches eine Hebeplattform P, die in einer Öffnung des Wagenbodens zwischen zwei jeweils ein Hinterrad (3) tragenden seitlichen Längsträgern (4a, 4b) des Rahmens (1) liegt und die durch einen ebenen Abschnitt des Fahrzeugbodens gebildet ist, der an schwenkbaren Führungsmitteln (20), welche die Rückkehr der Plattform in die Öffnung gewährleisten, angelenkt ist, und dessen hinterer Querrand (15) hinter der Achse der hinteren Räder (3) des Fahrzeugs liegt, während sein gegenüberliegender Rand (13) zwischen der Achse der Vorderräder (2) und derjenigen der Hinterräder (3) liegt, und einen Hebemechanismus umfasst, dadurch gekennzeichnet, dass der Hebemechanismus biegsame Seile (9a, 9b, 9c, 9d) umfasst und dass die schwenkbaren Führungsmittel (20) jeweils zwei in bezug auf einander teleskopisch ineinander gleitende Elemente (21, 23) aufweisen, von denen das eine (23) an dem Längsträger (4a, 4b) angelenkt (24) ist, während das andere (21) an der Plattform P angelenkt (22) ist.

2. Fahrzeug nach Anspruch 1, dadurch gekennzeichnet, dass die Führungsmittel (21, 23) an der Plattform P mit Hilfe von Universalgelenken (22, 24) angelenkt sind.

3. Fahrzeug nach Anspruch 1, dadurch gekennzeichnet, dass die ineinander gleitenden Elemente der Führungsmittel (20) durch eine Stange (21) und eine Büchse (23) gebildet sind.

4. Fahrzeug nach Anspruch 1, dadurch gekennzeichnet, dass der hintere Rand der Plattform eine abklappbare angelenkte Klappe (28), welche in Querrichtung in mehrere Teile unterteilt ist, umfasst.

5. Fahrzeug nach irgendeinem der Ansprüche 1 bis 4, dadurch gekennzeichnet, dass der Hebemechanismus (6,7,8,9) fernbedienbar ist.

6. Fahrzeug nach irgendeinem der Ansprüche 1 bis 4, dadurch gekennzeichnet, dass die Plattform P Verriegelungsmittel (25, 26) umfasst, welche so eingerichtet sind, dass sie mit an den Längsträgern (4a, 4b) vorgesehenen komplementären Mitteln (27) zusammenwirken.

## Claims

1. Motor-vehicle of the front-wheel drive and elevator platform type, comprising an elevator platform P which is disposed in an opening of the floor of the vehicle between two longitudinally extending side-members (4a, 4b) of the chassis (1) each of which side-members carrying a rear wheel (3) and which is constituted by a planar portion of said floor which is pivotally connected to orientable guide means (20) guiding the backward movement to the opening, the rear transverse edge (15) of said portion of the floor being located behind the axis of the rear wheels (3) of the vehicle and the opposite edge (13) of said portion of the floor being located between the axis of the front wheels (2) of the vehicle and the rear wheels (3) of the vehicle, and an elevator mechanism, characterized in that the elevator mechanism comprises flexible cables (9a, 9b, 9c, 9d) and in that each orientable guide means (20) comprises two elements (21, 23) which are telescopically slidable relative to each other, one (23) of said elements being pivotally connected (24) to said side-member (4a, 4b) while the other ele₋ ment (21) is pivotally connected (22) to said platform P.

2. Vehicle according to claim 1, characterized in that the slidable elements of said guide means (20) are pivotally connected to the platform P by means of universal joints (22, 24).

3. Vehicle according to claim 2, characterized in that the slidable elements of said guide means (20) are constituted by a rod (21) and a sleeve (23).

4. Vehicle according to claim 2, wherein the rear edge of said platform carries a swingable pivotally connected flap means (28) transversely divided into a plurality of parts.

5. Vehicle according to anyone of claims 1 to 4, characterized in that the elevator mechanism (6, 7,8,9) is adapted to be remote controlled.

6. Vehicle according to anyone of claims 1 to 4, characterized in that the platform P comprises locking means (25, 26) adapted to cooperate with complementary means (27) provided on the side-members (4a, 4b).
